# EUROPÄISCHE PATENTSCHRIFT

(11) **EP 1 616 625 B1**
(45) Veröffentlichungstag und Bekanntmachung des Hinweises auf die Patenterteilung: **18.05.2011**
(21) Anmeldenummer: 05405386.3
(22) Anmeldetag: 16.06.2005
(51) Int. Cl.: B02C 25/00, B02C 18/22

(54) **Vorrichtung zum mechanischen Zerkleinern eines heterogenen Einsatzguts und Verfahren zum Betreiben derselben**
Comminution device and method of operating the same
Dispositif de broyage et son procédé de fonctionnement

(30) Priorität: 14.07.2004 EP 04405449
(43) Veröffentlichungstag der Anmeldung: 18.01.2006
(73) Patentinhaber: CTU Clean Technology Universe AG, 8400 Winterthur (CH)
(72) Erfinder: Moergeli, Rudolf, 8708 Männedorf (CH); Isch, Daniel, 8412 Aesch bei Neftenbach (CH)
(74) Vertreter: Sulzer Management AG

(56) Entgegenhaltungen:
- DE-A- 1 507 557
- DE-A- 19 600 482

## Beschreibung

Die Erfindung betrifft eine Vorrichtung zum mechanischen Zerkleinern eines heterogenen Einsatzguts gemäss Oberbegriff von Anspruch 1 sowie ein Verfahren zum Betreiben der Zerkleinerungsvorrichtung. Das Einsatzgut, das beispielsweise als Produkt bei einem Recyclingprozess, insbesondere bei einem Schreddern von Autowracks anfällt, ist ein heterogenes Gemisch, das Fasern, Textilien, Schaumstoffe, Kunststoffe, Holzteile, Papier, Drähte, elektrische Kabel, weitere Metalle und/oder weitere anorganische, insbesondere mineralische Stoffe umfasst.

Aus DE-A 15 07 557 ist eine kontinuierlich betriebene ZerkleinerungsVorrichtung bekannt.

Kontinuierlich betriebene Zerkleinerungs-Vorrichtungen oder Zerkleinerungs-Geräte sind in einem Verfahren als Zerkleinerungsstufen verwendbar, wobei jeweils eine Zerkleinerung um rund einen Faktor 2 bis 5 realisierbar ist. Die Aufenthaltszeit eines Einsatzguts in einem kontinuierlich betriebenen Gerät ist meist zu kurz, als dass eine wirkungsvollere Zerkleinerung stattfinden könnte. Um einen Zerkleinerungsgrad zu erhalten, bei dem ein Endprodukt mit einer definierten Fragment- oder Korngrössenverteilung beispielsweise als Brennstoff verwendbar ist, muss daher eine Mehrzahl solcher in Serie geschaltener Zerkleinerungsstufen vorgesehen werden.

Eine batchweise arbeitende Zerkleinerungsvorrichtung, welche die im Oberbegriff des Anspruchs 1 beschriebenen Merkmale aufweist, ist aus DE-A 196 00 482 bekannt.

Zerkleinerungsvorrichtungen, die schubweise (d.h. batch- oder chargenweise), in Arbeitszyklen arbeitende Maschinen sind, stellen eine günstigere Alternative dar, weisen aber einige Nachteile auf:
- solche Vorrichtungen müssen grösser sein;
- eine Zuführung des Einsatzguts in die Vorrichtung sowie Abführung der durch die Behandlung entstanden Produkte, die beispielsweise in Form einer Fein- und einer Grobfraktion vorliegen, muss getaktet durchgeführt werden;
- das Einsatzgut wird in Fragmente zerkleinert, deren Grössen über ein breites, wenig geeignetes Spektrum ("Kornverteilungskurve") verteilt sind;
- der Leistungsbedarf eines Antriebs für die Zerkleinerungsmaschine variiert oberhalb einer Leerlaufleistung über einen breiten Bereich, wobei Stromspitzen mit entsprechenden mechanischen Belastungen auftreten;
- für den grössten Teil der Produktionszeit ist die Maschine ungünstig ausgelastet, wodurch sich eine mittlere Durchsatzleistung ergibt, die relativ niedrig ist;
- eine Erwärmung bei der Bearbeitung des Einsatzguts hat eine Produkterhitzung zur Folge, die schwer kontrollierbar ist und die eine erhöhte Geruchsbelastung sowie Brand- und Explosionsgefahr mit sich bringt.

Aufgabe der Erfindung ist es, eine Vorrichtung zum mechanischen Zerkleinern eines heterogenen Einsatzguts zu schaffen, welche hinsichtlich den genannten Nachteilen Verbesserungen aufweist. Diese Aufgabe wird durch die im Anspruch 1 definierte Zerkleinerungsvorrichtung gelöst.

Die Vorrichtung zum mechanischen Zerkleinern eines heterogenen Einsatzguts umfasst folgende Bauteile:
Ein Gehäuse mit a) einer verschliessbaren Einspeiseöffnung für das Einsatzgut, b) einer ersten Austrittsöffnung für eine Feinfraktion und c) einer zweiten Austrittsöffnung für eine Grobfraktion oder ein Gemisch von Grob- und Feinfraktion.
Einen Mahlraum mit Zerkleinerungs- und Klassierungsmitteln.
Einen Antrieb für die Zerkleinerungsmittel, der in einem maximalen Leistungsbereich oberhalb einer Leerlaufleistung betreibbar ist.
Einen Verschlussmechanismus für die Einspeiseöffnung, der vorzugsweise als Schleuse ausgebildet ist.
Einen Auswurfmechanismus für die zweite Austrittsöffnung, den Grobfraktionsauswurf.
Eine elektronische Steuerung zum indirekten Beeinflussen der Antriebsleistung durch ein direktes Einwirken auf den eintrittseitigen Verschluss- sowie den austrittseitigen Auswurfmechanismus.

In dieser Vorrichtung werden laufend die beim Zerkleinern des Einsatzguts entstehenden Bestandteile der Feinfraktion aus dem Mahlraum durch die Klassierungsmittel sowie die erste Austrittsöffnung ausgestossen. Der Grobfraktionsauswurf wird intermittierend aktiviert. In zeitlichen Intervallen zwischen zyklisch wiederkehrenden Pausen, die auf Zeitpunkte reduziert sein können, wird die Antriebsleistung durch eine gesteuert dosierte Zufuhr des Einsatzguts so beeinflusst, dass diese um einen Sollwert innerhalb des maximalen Leistungsbereichs zwischen einer Mehrzahl von relativen Maximal- und Minimalwerten hin und her pendelt.

Die abhängigen Ansprüche 2 bis 4 betreffen vorteilhafte Ausführungsformen der erfindungsgemässen Zerkleinerungsvorrichtung. Verfahren zum Betreiben dieser Zerkleinerungsvorrichtung sind jeweils Gegenstand der Ansprüche 5 bis 10.

Die genannten Nachteile der kontinuierlich oder schubweise betriebenen Vorrichtungen werden beim erfindungsgemässen Vorgehen durch eine teilkontinuierliche Fahrweise vermindert:
- aufgrund einer intermittierenden Zufuhr von Einsatzgut während eines Arbeitszyklus wird die mittlere Arbeitsleistung erhöht und somit die Nutzung der Zerkleinerungsvorrichtung verbessert;
- die Feinfraktion verlässt unmittelbar während des Zerkleinerns kontinuierlich die Maschine durch Klassierungsmittel, während die Grobfraktion unzerkleinert länger in der Maschine bleibt, wodurch gründlicher zerkleinert wird;
- das unzerkleinerte Grobmaterial wird periodisch ausgeworfen, wodurch eine übermässige Produkterhitzung sowie ein progressiver Leistungsanstieg ausbleibt.

Das Vorgehen mit teilkontinuierlicher Fahrweise ist bei Verfahren vorteilhaft, bei denen der Zerkleinerungsgrad gross sein muss und eine definierte Fragmentgrössenverteilung erforderlich ist. Dabei ist zwar der Durchsatz geringer als bei einer kontinuierlichen Fahrweise, jedoch wird ein höherer Zerkleinerungsgrad erzielt. Gegenüber der schubweisen Fahrweise wird der Durchsatz beträchtlich gesteigert. Zudem wird die mechanische Belastung der Zerkleinerungsmittel (Rotor, Welle und Antrieb) verringert; denn es werden einzelne grosse Stromspitzen des schubweisen Verfahrens in eine Mehrzahl von kleineren Stromspitzen gewandelt. Die Maschinen- und Produkttemperatur liegt bei der teilkontinuierlichen Fahrweise dank laufend nachgespiesenem Einsatzgut tiefer.

Nachfolgend wird die Erfindung anhand der Zeichnungen erläutert. Es zeigen:
- Fig. 1: eine teilkontinuierlich betreibbare Zerkleinerungsvorrichtung zum Durchführen des erfindungsgemässen Verfahrens,
- Fig. 2: ein Diagramm für die Stromaufnahme der teilkontinuierlich betriebenen Zerkleinerungsvorrichtung,
- Fig. 3: ein Diagramm mit Kornverteilungskurven für das erfindungsgemässe Verfahren und
- Fig. 4: ein entsprechendes Diagramm für ein bekanntes kontinuierliches Verfahren.

Die in Fig. 1 dargestellte Zerkleinerungsvorrichtung 1 umfasst einen zentralen Teil 2, der als Prallreaktor bezeichnet wird. Ein solcher, bereits aus der DE-A-196 00 482 bekannter Reaktor 2 ist eine Maschine mit einem Gehäuse 20 und folgenden Merkmalen. Das Reaktorgehäuse 20 hat
a) eine verschliessbare Einspeiseöffnung 3 für das Einsatzgut 10 (Pfeil 10),
b) eine erste Austrittsöffnung 4 für eine Feinfraktion 11 (Pfeile 11) und
c) eine zweite Austrittsöffnung 5 für eine Grobfraktion 12 oder einem Gemisch von Grob- und Feinfraktion.

Das oben und unten geschlossene oder verschliessbare Reaktorgehäuse 20 enthält einen zylinderförmigen Mahlraum 21, in dem Zerkleinerungsmittel 6 in Form eines Rotors angeordnet sind (wobei auch eine Mehrzahl von Rotoren vorteilhaft sein kann). Ein Antrieb 7 für den Rotor 6 ist in einem maximalen Leistungsbereich oberhalb einer Leerlaufleistung betreibbar. Der Rotor 6 des Prallreaktors 2, der an den unter dem Mahlraum 21 angeordneten Antrieb 7 angeschlossen ist, trägt Hammerelemente, die nicht dargestellt sind. Das Einsatzgut 10, das sich durch einen Verschlussmechanismus 30 zur Einspeiseöffnung 3, nämlich eine Vertikalschleuse 31 und/oder durch einen Förderschnecke 32, in den Mahlraum 21 einspeisen lässt, wird dort vom drehenden Rotor 6 erfasst. Eine Zerkleinerung erfolgt durch Prall- und Scherkräfte an den Hammerelementen. Ausserdem trägt zur Zerkleinerung eine Wechselwirkung zwischen Bestandteilen des Einsatzguts 10 bei, nämlich zwischen beispielsweise Polymeren und Metallteilen, wobei die Metallteile oder auch Kunststoffteile dank scharfen Kanten Schaumstoffe, Folien, aber auch Textilien sowie andere zähe Komponenten zerschneiden können.

An einer zylindrischen Peripherie 22 des Reaktorgehäuses 20 sind Siebflächen 40 mit Spaltweiten von beispielsweise 3 mm angeordnet, durch welche Fragmente 11' des zerkleinerten Einsatzguts 10 die Maschine 2 seitlich verlassen können. Diese Fragmente 11', die zusammen die Feinfraktion 11 bilden, werden durch einen nicht dargestellten, torusförmigen Kanal weggeführt. Der Transport der Feinfraktion 11 weg von der ersten Austrittsöffnung 4 kann mittels Luft oder einem Inertgas durchgeführt werden, das durch eine Leitung 23 zentral in den Mahlraum 21 eingeblasen wird.

Die genannten Siebflächen 40, welche die erste Austrittsöffnung 4 abdecken, sind Klassierungsmittel, die auch anders ausgebildet sein können. Die Klassierungsmittel 40, die zwischen dem Mahlraum 21 und der ersten Austrittsöffnung 4 oder innerhalb der ersten Austrittsöffnung 4 angeordnet sind, lassen sich mittels Sieben, Siebelementen, Lochblechen, Schlitzen, Stangen oder Ähnlichem herstellen. Sie sind mindestens im Bereich einer Drehebene des Rotors 6 auf der Peripheriefläche 22 angeordnet.

In der erfindungsgemässen Vorrichtung 1 werden also beim Zerkleinern des Einsatzguts 10 laufend entstehende Bestandteile der Feinfraktion 11 aus dem Mahlraum 21 durch die Klassierungsmittel 40 sowie die erste Austrittsöffnung 4 ausgestossen. Die Grobfraktion 12, die hauptsächlich aus nicht zerkleinerbaren Komponenten besteht, beispielsweise aus zähelastischen Polymeren, wird mit einem intermittierend aktivierbaren Auswurfmechanismus 50, dem Grobfraktionsauswurf, durch die zweite Austrittsöffnung 5 aus dem Reaktorgehäuse 20 entfernt. Der Grobfraktionsauswurf 50 ist beispielsweise klappenartig ausgebildet. Es kann auch ein Gemisch von Grob- und Feinfraktion 12, 11 aus der zweiten Austrittsöffnung 5 ausgestossen werden. Das Gemisch kann anschliessend mittels externen Klassierungsmitteln in die beiden Fraktionen getrennt werden.

Eine elektronische Steuerung 8 wirkt auf den eintrittseitigen Verschlussmechanismus 30 sowie den austrittseitigen Auswurfmechanismus 50 ein. Mit diesem direkten Einwirken beeinflusst die elektronische Steuerung 6 auch die Antriebsleistung auf indirekte Weise. Dank der besonderen Steuerung 8, die für die genannte, vorbekannte Vorrichtung noch nicht beschrieben worden ist, wird die Antriebsleistung in zeitlichen Intervallen zwischen zyklisch wiederkehrenden Pausen erfindungsgemäss so beeinflusst, dass sie um einen Sollwert innerhalb des maximalen Leistungsbereichs zwischen einer Mehrzahl von relativen Maximal- und Minimalwerten hin und her pendelt: siehe Fig. 2. Im gezeigten Diagramm ist die elektrische Belastung als Stromstärke I (Stromaufnahme) einer teilkontinuierlich betriebenen Zerkleinerungsvorrichtung 1 in Abhängigkeit von der Zeit t dargestellt. Die Zyklusdauer und Dauer einer zyklisch wiederkehrenden Pause sind mit T bzw. p bezeichnet. Diese Parameter T und p können hinsichtlich einem gewünschten Produkt angepasst werden.

Wenn die Stromstärke I, mit der die Maschine das elektrische Netz belastet, unter einen vorgegebenen Wert sinkt, wird gesteuert Einsatzgut 10 nachgespiesen. Die zyklisch wiederkehrenden Pausen sind für ein intermittierendes Aktivieren des Grobfraktionsauswurfs 50 vorgesehen. Am Ende eines Zyklus nach Auswurf der Grobfraktion 12 ist in der Regel die Antriebsleistung auf die Leerlaufleistung abgefallen. Die Zufuhr des Einsatzguts 10 kann kontinuierlich erfolgen oder intermittierend mit einer Frequenz, die im Vergleich zur Frequenz des Grobfraktionsauswurfs 50 um mindestens das Zweifache, vorzugsweise das Dreifache oder auch ein Mehrfaches grösser ist.

Die Steuerung 8 wird bezüglich Leistungsmessungen 87' (via Verbindungsleitung 87 zwischen der Steuerung 8 und dem Antrieb 7) durch Bestimmung von zur Antriebsleistung proportionalen Grössen, insbesondere Messungen des durch den Antrieb 7 aufgenommenen Stroms 1, durchgeführt. Dabei wird der eintrittseitige Verschlussmechanismus 30 mittels diesen Leistungsmessungen 87' geregelt. Der austrittseitige Auswurfmechanismus 50 kann periodisch nach vorgegebenen Intervallen T der zyklisch wiederkehrenden Pausen durch die Steuerung 8 aktiviert werden (wobei die Steuerung 8 mit einer Verbindungsleitung 85 an den Grobfraktionsauswurf 50 angeschlossen ist); er kann aber auch geregelt mittels den Leistungsmessungen 87' aktiviert wird. Jeweils nach Aktivierung des Auswurfmechanismus 50 beginnt ein neuer Arbeitszyklus mit der Zufuhr einer ersten Rate von Einsatzgut 10.

Das Einsatzgut 10 führt bei der Zerkleinerung in der Regel zu einer gefährlichen Entwicklung von Staub, der zusammen mit Luft ein zündfähiges Gemisch bilden kann. Der von Explosionen bedrohte Prallreaktor 2 wird daher mit einem vertikalen Druckentlastungsrohr 9 und einer Berstscheibe 90 ausgerüstet. Das Druckentlastungsrohr 9 wird über Dach geführt. Ein mit Staub befrachteter Luft- oder Gasstrom kann durch ein Rohr 91 in eine Entstaubungsanlage geführt werden.

Eine Regelung kann auch bezüglich einer Temperaturmessung oder mehrerer Temperaturmessungen im oder am Mahlraum durchgeführt werden (wobei die Steuerung 8 mit einer Verbindungsleitung 82 an den Mahlraum 21 angeschlossen ist). Das zugeführte Einsatzgut 10 hat in der Regel Umgebungstemperatur und übt daher eine kühlende Wirkung aus. Bezüglich dieser Regelung wird bei Übersteigen einer vorgegebenen Temperatur weiteres Einsatzgut zur Kühlung nachgespiesen; oder es wird der austrittseitige Auswurfmechanismus 50 aktiviert.

Die Regelung bezüglich Leistungsmessung wird so durchgeführt, dass mittels einer zeitlichen Vergleichmässigung der Maschinenbelastung eine optimale Nutzung erreicht wird. Dabei wird diese Nutzung hinsichtlich dem Verhältnis zwischen Durchsatzrate und mittlerer Antriebsleistung gemessen. Die Regelung wird in der Regel so durchgeführt, dass für die Antriebsleistung höchstens 90% oder 80%, vorzugsweise noch weniger des maximalen Leistungsbereichs genutzt wird.

Die erfindungsgemässe Zerkleinerungsvorrichtung 1 ist in der Regel als eine Systemkomponente in einem netzwerkartigen System integriert. In diesem System kann mit einer stromaufwärts angeordneten Systemkomponente Feinmaterial aus dem Einsatzgut 10 vorabgetrennt werden, damit die Belastung der Zerkleinerungsvorrichtung 1 reduziert wird.

Das ausgeworfene Grobmaterial 12 kann in einer stromabwärts angeordneten Systemkomponente weiter zerkleinert werden. Dabei kann ein Teil des so behandelten Grobmaterials in die Zerkleinerungsvorrichtung 1 zurückgeführt werden.

Das Einsatzgut 10 kann Metalle als Wertstoffe enthalten. Solche Wertstoffe sind in der Grobfraktion 12 oft sowohl angereichert als auch freigelegt. Sie lassen sich daher gut mechanisch abtrennen. Nach einer vorgängigen Wertstoffabtrennung kann das verbliebene Material weiter behandelt werden, beispielsweise durch ein Absieben oder ein weiteres Zerkleinern.

Fig. 3 zeigt ein Diagramm mit logarithmischen Korngrössenverteilungen, die für das erfindungsgemässe Verfahren erhalten worden sind (aufsummierte Häufigkeit der Korngrössen als Funktion von der Korngrösse): Die Kurve 100 zeigt die Verteilung für das Einsatzgut 10. Die resultierenden Verteilungen für die Grobfraktion 12 und die Feinfraktion 11 sind durch die Kurven 120 bzw. 110 dargestellt. Strichpunktiert ist die Kurve 130 für ein gewünschtes Endprodukt angegeben.

Zum Vergleich zeigt Fig. 4 ein entsprechendes Diagramm für ein bekanntes kontinuierliches Verfahren. Es gibt nur ein Produkt (Kurve 140), also kein in eine Grobfraktion 12 und Feinfraktion 11 getrenntes Endprodukt.

Bei einer Zerkleinerungsmaschine, die schubweise betrieben wurde, ergab sich ein Produkt, das nach der ersten Zerkleinerungsstufe schon fast Endproduktqualität erreicht hatte (kein Diagramm abgebildet). Es ist aber für eine solche Zerkleinerungsmaschine mindestens eine weitere Zerkleinerungsstufe notwendig. Ausserdem bestehen auch die eingangs aufgeführten Nachteile der schubweise betriebenen Zerkleinerungsmaschine.

## Patentansprüche

1. Vorrichtung (1) zum mechanischen Zerkleinern eines heterogenen Einsatzguts (10), folgende Bauteile umfassend:
- ein Gehäuse (20) mit a) einer verschliessbaren Einspeiseöffnung (3) für das Einsatzgut, b) einer ersten Austrittsöffnung (4) für eine Feinfraktion (11) und c) einer zweiten Austrittsöffnung (5) für eine Grobfraktion (12) oder ein Gemisch von Grob- und Feinfraktion,
- einen Mahlraum (21) mit Zerkleinerungs- und Klassierungsmitteln (6 bzw. 40),
- einen Antrieb (7) für die Zerkleinerungsmittel (6), der in einem maximalen Leistungsbereich oberhalb einer Leerlaufleistung betreibbar ist,
- einen Verschlussmechanismus (30) für die Einspeiseöffnung, der vorzugsweise als Schleuse (31) ausgebildet ist,
- einen Auswurfmechanismus (50) für die zweite Austrittsöffnung, den Grobfraktionsauswurf (50), und
- eine elektronische Steuerung (8) zum indirekten Beeinflussen der Antriebsleistung durch ein direktes Einwirken auf den eintrittseitigen Verschluss- sowie den austrittseitigen Auswurfmechanismus;
in welcher Vorrichtung (1) beim Zerkleinern des Einsatzguts laufend entstehende Bestandteile (11') der Feinfraktion aus dem Mahlraum durch die Klassierungsmittel sowie die erste Austrittsöffnung ausstossbar sind und der Grobfraktionsauswurf (50) intermittierend aktivierbar ist,
**dadurch gekennzeichnet, dass** die Steuerung (8) derart ausgebildet ist, dass in Intervallen zwischen zyklisch wiederkehrenden Pausen die Antriebsleistung durch eine gesteuert dosierte Zufuhr des Einsatzguts so beeinflussbar ist, dass sie um einen Sollwert innerhalb des maximalen Leistungsbereichs zwischen einer Mehrzahl von relativen Maximal- und Minimalwerten hin und her pendelt, oder dass in Intervallen zwischen zyklisch wiederkehrenden Pausen die Temperatur in oder am Mahlraum (21) durch eine gesteuert dosierte Zufuhr des Einsatzguts so beeinflussbar ist, dass sie um einen vorgegebenen Temperaturwert zwischen einer Mehrzahl von relativen Maximal- und Minimalwerten hin und her pendelt.

2. Vorrichtung nach Anspruch 1, **dadurch gekennzeichnet, dass** die zyklisch wiederkehrenden Pausen zum intermittierenden Aktivieren des Grobfraktionsauswurfs (50) vorgesehen sind und die Zufuhr des Einsatzguts (10) kontinuierlich erfolgt oder intermittierend mit einer Frequenz, die im Vergleich mit der Frequenz des Grobfraktionsauswurfs (50) um mindestens das Zweifache, vorzugsweise das Dreifache oder ein Mehrfaches grösser ist.

3. Vorrichtung nach Anspruch 1 oder 2, **dadurch gekennzeichnet, dass** die Klassierungsmittel (40), die zwischen dem Mahlraum (21) und der ersten Austrittsöffnung (4) oder innerhalb der ersten Austrittsöffnung angeordnet sind, mittels Sieben, Siebelementen, Lochblechen, Schlitzen, Stangen oder Ähnlichem hergestellt sind.

4. Vorrichtung nach einem der Ansprüche 1 bis 3, **dadurch gekennzeichnet, dass** der Mahlraum (21) mindestens einen innerhalb einer zylindrischen Peripheriefläche (22) drehbaren Rotor (6) als Zerkleinerungsmittel enthält und dass die Klassierungsmittel (40) mindestens im Bereich einer Drehebene des Rotors auf der Peripheriefläche angeordnet sind.

5. Verfahren zum Betreiben der Zerkleinerungsvorrichtung (1) gemäss einem der Ansprüche 1 bis 4, **dadurch gekennzeichnet, dass** die Steuerung (8) bezüglich Leistungsmessungen durch Bestimmung von zur Antriebsleistung proportionalen Grössen, insbesondere Messungen des durch den Antrieb aufgenommenen Stroms (I), oder bezüglich mindestens einer Temperaturmessung im oder am Mahlraum (21) durchgeführt wird, wobei der eintrittseitige Verschlussmechanismus (30) mittels diesen Leistungs- oder Temperaturmessungen gesteuert wird während der austrittseitige Auswurfmechanismus (50) periodisch nach vorgegebenen Intervallen der zyklisch wiederkehrenden Pausen oder auch gesteuert mittels den Leistungs- oder Temperaturmessungen aktiviert wird und jeweils nach Aktivierung des Auswurfmechanismus ein neuer Arbeitszyklus mit einer Zufuhr von Einsatzgut (10) begonnen wird.

6. Verfahren nach Anspruch 5, **dadurch gekennzeichnet, dass** die Regelung so durchgeführt wird, dass mittels einer zeitlichen Vergleichmässigung der Maschinenbelastung eine optimale Nutzung hinsichtlich dem Verhältnis zwischen Durchsatzrate und mittlerer Antriebsleistung erreicht wird.

7. Verfahren nach Anspruch 5 oder 6, **dadurch gekennzeichnet, dass** die Regelung so durchgeführt wird, dass für die Antriebsleistung höchstens 90% oder 80%, vorzugsweise noch weniger des maximalen Leistungsbereichs genutzt wird.

8. Verfahren nach einem der Ansprüche 5 bis 7, **dadurch gekennzeichnet, dass** die Zerkleinerungsvorrichtung (1) als Systemkomponente in ein netzwerkartiges System integriert ist, in dem mit einer stromaufwärts angeordneten Systemkomponente Feinmaterial aus dem Einsatzgut (10) zwecks kleinerer Belastung der Zerkleinerungsvorrichtung vorabgetrennt wird.

9. Verfahren nach Anspruch 8, **dadurch gekennzeichnet, dass** das ausgeworfene Grobmaterial in einer stromabwärts angeordneten Systemkomponente weiter behandelt wird und dabei gegebenenfalls freigelegte Wertstoffe wie Metallteile separiert werden und/oder eine weitere Zerkleinerung durchgeführt wird, wobei ein Teil des so behandelten Grobmaterials, insbesondere eine Fraktion mit kleineren Fragmenten, in die stromaufwärts liegende Zerkleinerungsvorrichtung zurückgeführt werden kann.

## Claims

1. An apparatus (1) for the mechanical comminution of a heterogeneous feed material (10), including the following components:
- a housing (20) with a) a closable feed opening (3) for the feed material, b) a first outlet opening (4) for a fine fraction (11) and c) a second outlet opening (5) for a coarse fraction (12) or a mixture of coarse and fine fraction,
- a milling chamber (21) with comminution means and grading means (6, 40 respectively),
- a drive (7) for the comminution means (6) which can be operated in a maximum power range above an idling power,
- a closing mechanism (30) for the feed opening which is preferably designed as a lock (31),
- an ejector mechanism (50) for the second outlet opening, the coarse fraction delivery (50), and
- an electronic control (8) for indirectly influencing the drive power by a direct action on the input side closing mechanism and also on the outlet side delivery mechanism;
in which apparatus (1), on comminution of the feed material, components (11') of the fine fraction which occur continuously can be ejected out of the milling chamber by the grading means and also by the first outlet opening and the coarse fraction delivery (50) can be intermittently activated,
**characterised in that** the control (8) is configured such that the drive power can be influenced in intervals between cyclically recurring pauses by a controlled metered supply of the feed material in such a manner that it varies up and down between a plurality of relative maximum and minimum values about a desired value within the maximum power range or **in that** during intervals between cyclically recurring pauses the temperature in or at the milling chamber (21) can be influenced by a controlled metered supply of the feed material such that it varies up and down between a plurality of relative maximum and minimum values about a predefined temperature value.

2. An apparatus in accordance with claim 1, **characterised in that** the cyclically recurring pauses are provided for the intermittent activation of the coarse fraction delivery (50) and the supply of the feed material (10) takes place continually or intermittently with a frequency which is at least twice, preferably three times or a multiple of times greater in comparison with the frequency of the coarse fraction delivery (50).

3. An apparatus in accordance with claim 1 or claim 2 **characterised in that** the grading means (40) which are arranged between the milling chamber (21) and the first outlet opening (4), or inside the first outlet opening, are manufactured by means of screens, screen elements, perforated metal sheets, slits, rods or the like.

4. An apparatus in accordance with any one of the claims 1 to 3 **characterised in that** the milling chamber (21) contains at least one rotor (6) which can be rotated inside a cylindrical peripheral surface (22) as comminution means and **in that** the grading means (40) are arranged at least in the region of a rotational plane of the rotor on the peripheral surface.

5. A method for the operation of the comminution apparatus (1) in accordance with any one of the claims 1 to 4, **characterised in that** the control (8) is carried out with respect to power measurements by determination of parameters proportional to the drive power, in particular by measurements of the current (I) taken up by the drive, or is carried out with respect to at least one temperature measurement in or at the milling chamber (21), wherein the closing mechanism (30) at the input side is controlled by means of these power measurements or by means of these temperature measurements, while the outlet side delivery mechanism (50) is periodically activated in accordance with predefined intervals of the cyclically recurring pauses or also activated in a controlled manner by means of the power measurements or the temperature measurements and a new work cycle is begun with a supply of feed material (10) after activation of the delivery mechanism in each case.

6. A method in accordance with claim 5 **characterised in that** the regulation is carried out in such a way that an optimum utilisation with respect to the ratio between throughput rate and average drive power is achieved by means of a temporal evening out of the machine loading.

7. A method in accordance with claim 5 or claim 6 **characterised in that** the regulation is carried out in such a way that at most 90% or 80%, preferably even less of the maximum power range is exploited for the drive power.

8. A method in accordance with any one of the claims 5 to 7 **characterised in that** the comminution apparatus (1) is integrated as a system component into a network-like system in which, using an upstream system component, fine material is previously extracted from the feed material (10) for the purpose of a smaller loading of the communition apparatus.

9. A method in accordance with claim 8 **characterised in that** the delivered coarse material is treated further in a system component arranged downstream and in this arrangement any valuable substances such as metal parts which are possibly exposed, are separated, and/or a further comminution is carried out, wherein a part of the so-treated coarse material, in particular a fraction with smaller fragments, can be returned into the upstream comminution apparatus.

## Revendications

1. Dispositif (1) pour la fragmentation mécanique d'un produit d'utilisation hétérogène (10), comprenant les composants suivants:
- un boîtier (20) avec a) une ouverture d'introduction (3) pouvant être fermée pour le produit d'utilisation, b) une première ouverture de sortie (4) pour une fraction fine (11) et c) une deuxième ouverture de sortie (5) pour une fraction grossière (12) ou un mélange de fractions grossière et fine,
- une enceinte de broyage (21) avec des moyens de fragmentation et de classification (6 respectivement 40),
- un entraînement (7) pour les moyens de fragmentation (6) qui peut être amené à fonctionner dans une plage de puissance maximale au-dessus d'une puissance de marche à vide,
- un mécanisme de fermeture (30) pour l'ouverture d'introduction, qui est réalisé de préférence comme écluse (31),
- un mécanisme d'éjection (50) pour la deuxième ouverture de sortie, l'éjection de la fraction grossière (50), et
- une commande électronique (8) pour agir directement sur la puissance d'entraînement en agissant directement sur le mécanisme de fermeture côté entrée et le mécanisme d'éjection côté sortie;
dispositif (1) dans lequel, lors de la fragmentation du produit d'utilisation, des composants produits continuellement (11') de la fraction fine peuvent être expulsés de l'enceinte de broyage par les moyens de classification et la première ouverture de sortie, et l'éjection de la fraction grossière (50) peut être activée par intermittence,
**caractérisé en ce que** la commande (8) est réalisée de telle sorte que dans des intervalles, entre des pauses se reproduisant d'une manière cyclique, la puissance d'entraînement peut être influencée par une amenée dosée commandée du produit d'utilisation de telle sorte qu'elle oscille autour d'une valeur de consigne à l'intérieur de la plage de puissance maximale entre une pluralité de valeurs maximales et minimales relatives, ou bien qu'à des intervalles entre des pauses se reproduisant d'une manière cyclique, la température dans ou à l'enceinte de broyage (21) peut être influencée par une amenée dosée commandée du produit d'utilisation de telle sorte qu'elle oscille autour d'une valeur de température prédéfinie entre une pluralité de valeurs maximales et minimales relatives.

2. Dispositif selon la revendication 1, **caractérisé en ce que** les pauses se reproduisant d'une manière cyclique pour l'activation par intermittence de l'éjection de la fraction grossière (50) sont prévues, et que l'amenée du produit d'utilisation a lieu d'une manière continue ou par intermittence avec une fréquence qui, en comparaison avec la fréquence de l'éjection de la fraction grossière (50), représente au moins le double, de préférence le triple ou un multiple.

3. Dispositif selon la revendication 1 ou 2, **caractérisé en ce que** les moyens de classification (40), qui sont disposés entre l'enceinte de broyage (21) et la première ouverture de sortie (4) ou à l'intérieur de la première ouverture de sortie, sont réalisés par des tamis, des éléments de tamisage, des tôles à trous, des fentes, des tiges ou analogue.

4. Dispositif selon l'une des revendications 1 à 3, **caractérisé en ce que** l'enceinte de broyage (21) comprend au moins un rotor (6) apte à tourner à l'intérieur d'une face de périphérie cylindrique (22), en tant que moyen de fragmentation, et **en ce que** les moyens de classification (40) sont disposés au moins dans la zone d'un plan de rotation du rotor sur la face de périphérie.

5. Procédé de fonctionnement d'un dispositif de fragmentation (1) selon l'une des revendications 1 à 4, **caractérisé en ce que** la commande (8) se rapportant à des mesures de puissance est exécutée par la détermination de grandeurs proportionnelles à la puissance d'entraînement, en particulier de mesures du courant (I) reçu par l'entraînement ou relativement à au moins une mesure de température dans ou à l'enceinte de broyage (21), où le mécanisme de fermeture (30) côté entrée est commandé au moyen de ces mesures de puissance ou de température tandis que le mécanisme d'éjection (50) côté sortie est activé périodiquement selon des intervalles prédéfinis des pauses se reproduisant d'une manière cyclique ou également d'une manière commandée au moyen des mesures de puissance ou de température et, à chaque fois après l'activation du mécanisme d'éjection, un nouveau cycle de travail avec une amenée de produit d'utilisation (10) est commencé.

6. Procédé selon la revendication 5, **caractérisé en ce que** le réglage est exécuté de telle sorte qu'au moyen d'une uniformisation dans le temps de la charge de la machine, une utilisation optimale concernant le rapport entre le débit et une puissance d'entraînement moyenne est atteinte.

7. Procédé selon la revendication 5 ou 6, **caractérisé en ce que** le réglage est exécuté de telle sorte que pour la puissance d'entraînement, au maximum 90% ou 80%, de préférence encore moins de la plage de puissance maximale sont utilisés.

8. Procédé selon l'une des revendications 5 à 7, **caractérisé en ce que** le dispositif de fragmentation (1) est intégré en tant que composant de système dans un système en forme de réseau dans lequel, avec un composant de système disposé en amont, le matériau fin du produit d'utilisation (10), en vue d'une charge plus petite du dispositif de fragmentation, est séparé préalablement.

9. Procédé selon la revendication 8, **caractérisé en ce que** le matériau grossier éjecté est traité dans un composant de système disposé en aval et ce faisant, des matériaux le cas échéant dégagés, comme des parties métalliques, sont séparés et/ou une autre fragmentation est exécutée, où une partie du matériau grossier ainsi traité, en particulier une fraction avec des fragments plus petits, peut être ramenée dans le dispositif de fragmentation situé en amont.
